# EUROPÄISCHE PATENTSCHRIFT

(11) **EP 1 018 579 B1**
(45) Veröffentlichungstag und Bekanntmachung des Hinweises auf die Patenterteilung: **25.04.2012**
(21) Anmeldenummer: 99125615.7
(22) Anmeldetag: 22.12.1999
(51) Int. Cl.: B05B 15/06, E03C 1/04

(54) **Handbrause**
Shower head
Pomme de douche

(30) Priorität: 09.01.1999 DE 19900575
(43) Veröffentlichungstag der Anmeldung: 12.07.2000
(73) Patentinhaber: Hansgrohe AG, 77761 Schiltach (DE)
(72) Erfinder:
(74) Vertreter: Patentanwälte Ruff, Wilhelm, Beier, Dauster & Partner

(56) Entgegenhaltungen:
- EP-A- 0 704 252
- EP-A- 0 724 041
- EP-A- 0 891 815
- FR-A- 2 523 429
- JP-A- 6 277 565

## Beschreibung

Die Erfindung betrifft eine Handbrause mit einem Handgriff gemäss dem Oberbegriff des Anspruchs 1.

Handbrausen dieser Art werden vorwiegend zur Körperpflege beim Duschen oder für andere Reinigungszwecke eingesetzt. Dabei kann die am Vorderende eines Duschschlauches befestigte Handbrause per Hand so geführt werden, daß aus dem Brausekopf austretende Wasserstrahlen auf den jeweils abzuspülenden Bereich gerichtet sind. Eine sichere Führung einer derartigen Handbrause kann insbesondere dann problematisch sein, wenn ein Benutzer nasse oder seifige Hände hat und/oder wenn bei Verdrehungen der Handbrause durch einen angeschlossenen Duschschlauch torsionsbedingte Rückstellkräfte auftreten. Zur verdrehsicheren Führung von Handbrausen ist es schon vorgeschlagen worden, einen Handgriff mit mehreckigem Querschnitt vorzusehen. Bekannt sind auch der Fingergröße angepaßte Griffmulden, die generell etwa in Umfangsrichtung eines Handgriffes verlaufen und die insbesondere ein Verrutschen in Längsrichtung verhindern sollen. Es sind auch schon noppenartige oder rippenartige Oberflächenvorsprünge zur Erhöhung der Griffigkeit vorgeschlagen worden.

Die nicht vorveröffentlichte EP-A-0891815 beschreibt eine Handbrause mit kleinen Einsatzelementen aus weichem Material. Diese stehen etwas über die Oberfläche der Handbrause hervor und dienen so zum besseren Greifen.

Die EP-A-0704252 beschreibt eine Handbrause, die gesamt von einem gummielastischen hüllenförmig umgeben ist. Möglichkeiten zur Verbesserung einer Greifbarkeit gegen Rutschen sind dort nur als Vertiefungen beschrieben.

Die FR-A-2523429 und die EP-A-0724041 beschreiben jeweils Handbrausen, die aus mehreren Schalen zusammengesetzt sind. Möglichkeiten zur Verbesserung einer Greifbarkeit gegen Rutschen sind auch dort nicht beschrieben.

Die JP06277565A offenbart eine Handbrause mit einem Griffteil, welches einen Oberflächenbezirk an der Rückseite des Griffteils aufweist, der geriffelt ist und an dem Griff direkt einstückig angeformt ist und somit aus dem gleichen Material wie der Handgriff besteht. Diese Riffelung bzw. Profilierung dient dazu, die Handbrause besser greifen zu können.

Dieses Dokument entspricht dem Oberbegriff des Anspruchs 1, und wird als nächstkommenden Stand der Technik angesehen.

Der Erfindung liegt die Aufgabe zugrunde, eine Handbrause zu schaffen, die eine sichere Handhabung während der Benutzung ermöglicht. Insbesondere soll auch eine optisch ansprechende Handbrause geschaffen werden.

Zur Lösung dieser Aufgabe schlägt die Erfindung eine Handbrause mit den Merkmalen von Anspruch 1 vor.

Eine erfindungsgemässe Handbrause zeichnet sich dadurch aus, dass an mindestens einer Stelle des Handgriffs ein flächig ausgedehnter Oberflächenbezirk aus einem rutschfesten Material vorgesehen ist. Ein derartiger, hinreichend grosser Antirutschbezirk schafft die Möglichkeit, auch bei Handbrausen mit ansonsten glatten und/oder abgerundeten äusseren Oberflächen eine abrutschsichere Führung bzw. einen Halt zu gewährleisten. Vorzugsweise ist mindestens ein derartiger Oberflächenbezirk in einem Bereich mit Grifffunktion oder Greiffunktion angeordnet, also einem solchen Bereich, der bei normaler Handhabung üblicherweise von der Hand, insbesondere den Fingern, berührt oder umfangen wird. So können die günstigen Griffeigenschaften eines für den Oberflächenbezirk ausgewählten Materials für die Handbrause voll genutzt werden, ohne dass die gesamte Handbrause bzw. ihre gesamte äussere Oberfläche im Hinblick auf günstige Griffeigenschaften gestaltet sein muss.

Entsprechend der rutschhemmenden oder bremsenden Funktion der Oberflächenbezirke ist bei einer bevorzugten Weiterbildung der Erfindung vorgesehen, dass mindestens ein Oberflächenbezirk im Bereich der Handgriffunterseite der Handbrause angeordnet ist, die bei normalem Gebrauch von den Fingern eines Benutzers umgriffen und damit in besonderem Masse die Griffsicherheit bestimmt. Hierdurch lässt sich besonders wirksam die Haftung zwischen Hand und Oberflächenbezirk bzw. Handbrause verbessern. Alternativ oder zusätzlich können auch eine oder mehrere Oberflächenbezirke am Handgriffrücken oder an einer oder beiden Seiten eines Handgriffes angebracht sein. Zusätzlich ist es auch möglich, dass mindestens ein Oberflächenbezirk, insbesondere mindestens ein Rutschsicherungselement, an einem beweglich an der Handbrause angebrachten Betätigungselement zur Einstellung einer Funktion des Handgriffes angeordnet ist. So kann beispielsweise ein an dem Brausekopf angeordnetes oder diesem zugeordnetes Betätigungselement zum Umstellen zwischen verschiedenen Strahlarten auf erfindungsgemässe Weise besonders griffsicher gestaltet werden, insbesondere durch vollständiges Überziehen, um eine feinfühlige Verstellung zu ermöglichen.

Die Ausdehnung mindestens eines Antirutsch-Oberflächenbezirkes ist erfindungsgemäß grösser als ca. 5 cm² und liegt insbesondere zwischen ca. 5 cm² und ca. 30 cm², so dass im grossflächigen Zusammenspiel mit einer angreifenden Hand ein sicherer Rutschschutz gewährleistet ist. Ein derartiger Oberflächenbezirk kann im wesentlichen bündig mit der ihn umgebenden, ggf. glatten Oberfläche der Handbrause sein, so dass ein im wesentlichen ansatzloser Übergang zwischen rutschgesicherten und ggf. glatten Oberflächen möglich ist und die in der Regel nach gestalterischen Gesichtspunkten optimierte Oberflächenform bzw. Kontur der Handbrause im Bereich des Oberflächenbezirkes nicht unterbrochen, sondern fortgesetzt ist. Ein Antirutsch-Oberflächenbezirk kann somit gestalterisch als Teil der Gesamtform der Handbrause erscheinen, ggf. aber optisch von dieser abgesetzt sein. Insbesondere kann ein vorzugsweise nach ästhetischen Gesichtspunkten geformter, beispielsweise runder oder ovaler Oberflächenbezirk eine andere Färbung und/oder Musterung haben als die ihn umgebende Handgriffoberfläche, wodurch das Erscheinungsbild der Handbrause optisch aufgelockert werden kann.

Eine rutschhemmende Wirkung derartiger Oberflächenbezirke kann insbesondere dadurch gefördert werden, daß der Oberflächenbezirk eine Oberflächenrauhigkeit hat, die größer ist als die Oberflächenrauhigkeit von umgebenden Abschnitten der Handbrausenoberfläche. Alternativ oder zusätzlich kann ein Oberflächenbezirk auch makroskopisch rutschhemmend profiliert sein, wobei insbesondere eine Verteilung kleinflächiger Griffmulden vorgesehen sein kann, die bei fest zugreifender Hand die Verdrängung von Flüssigkeit zwischen Hand und Oberfläche fördern und dadurch einen großflächigen Bremskontakt ermöglichen kann. Kleinflächige Oberflächenausnehmungen, die mit Tiefen von weniger als 0,5 oder 1 mm sehr flach sein können, haben sich als sehr grifffreundlich herausgestellt.

Eine vorteilhafte Weiterbildung zeichnet sich dadurch aus, daß ein Oberflächenbezirk mindestens bereichsweise elastisch nachgiebig ist, so daß bei äußerem Druck im Bereich des Oberflächenbezirkes eine Anpassung der Oberflächenform an die Form der angreifenden Hand erfolgen kann. Hierdurch werden ein großflächiger Berührungskontakt und ein dauerhaft angenehmes Griffgefühl gefördert.

Zwar können die Vorteile der Erfindung auch durch Verwendung beliebiger Materialien und/oder von Naturstoffen im Oberflächenbezirk erzielt werden. Herstellungstechnisch besonders zweckmäßig und kostengünstig ist es, wenn das Material des Oberflächenbezirkes ein rutschfester Kunststoff ist. Insbesondere können thermoplastische Kautschuke verwendet werden, wie sie beispielsweise unter der Markenbezeichnung "Santoprene R" erhältlich sind. Derartige Kunststoffe, die zur Polymergruppe der Polyolefine gehören und beispielsweise eine Zusammensetzung mit EPDM und Polypropylen haben können, zeichnen sich durch elastische und taktile Eigenschaften aus, die denen mancher Synthesekautschuke gleichen, insbesondere durch niedrige bleibende Verformung. Sie müssen jedoch nicht vulkanisiert werden, sondern können in der Regel mit allen für die Verarbeitung thermoplastischer Elastomere geeigneten Verfahren kostengünstig verarbeitet werden, beispielsweise in Spritzgusstechnik.

Ein erfindungsgemässer Oberflächenbezirk ist an einem vorgefertigten, vorzugsweise weitgehend formstabilen oder selbsttragenden Rutschsicherungselement ausgebildet, das, vorzugsweise von aussen, an der Handbrause befestigbar ist. Die Wandung der Handbrause kann an den mit einem Rutschsicherungselement zu versehenden Stellen des Handgriffs ausgespart sein, so dass das Rutschsicherungselement an diesen Stellen die Wandung ersetzt. Die Herstellung und Formgebung des Oberflächenbezirkes kann unabhängig von der Herstellung der übrigen Teile der Handbrause einfach und kostengünstig erfolgen. Die Teile können in einem der jeweiligen Herstellung nachfolgenden Montageschritt miteinander verbunden werden. Die Befestigung kann mittels gesonderter, ggf. werkzeugbetätigter Befestigungsmittel, wie Schrauben oder dergleichen, erfolgen. Eine besonders einfache Montage und ggf. Demontage lässt sich bei einer bevorzugten Weiterbildung dadurch erreichen, dass ein Rutschsicherungselement werkzeuglos, also ohne Zuhilfenahme von Werkzeugen, an der Handbrause befestigbar ist. Hierzu können insbesondere an dem Rutschsicherungselement und der Handbrause zusammenwirkende Mittel bzw. Strukturen vorgesehen sein, die es ermöglichen, ein Rutschsicherungselement mit der Handbrause formschlüssig zu verrasten und/oder an der Handbrause festzuklemmen. Ein Rutschsicherungselement, das auch als Haptik-Element bezeichnet werden kann, ist als in eine Aufnahmeöffnung der Handbrause, insbesondere des Handgriffs einsetzbarer Einsatz oder als ein auf einem Haltevorsprung der Handbrause aufsetzbarer Aufsatz ausgebildet. Rutschsicherungselemente können leicht, insbesondere werkzeuglos, auswechselbar ausgebildet sein, so dass sich beispielsweise durch Abnehmen eines Rutschsicherungselementes und Ersetzen durch ein bzgl. seiner Einbaumasse identisches, aber anders gestaltetes und/oder gefärbtes Rutschsicherungselement sich die Optik der Handbrause auf einfache Weise verändern und beispielsweise der Farbgebung der Einsatzumgebung anpassen lässt. Aus Gründen der einfachen und kostengünstigen Herstellung sind Rutschsicherungselemente bevorzugt, die durch ein einteiliges Kunststoffteil, vorzugsweise ein Spritzgussteil, gebildet sind, das aus dem beschriebenen thermoplastischen Kautschukmaterial besteht. Es ist auch möglich, die Aufnahmeöffnung für ein Rutschsicherungselement gleichzeitig als Zugangsöffnung für Funktionsteile vorzusehen, die in der Handbrause, insbesondere im Brausegriff angeordnet sind. Solche Funktionsteile können beispielsweise Filter, Drosseleinrichtungen und/oder Geräuschdämpfer sein.

Die beschriebenen Merkmale und weitere Merkmale der Erfindung ergeben sich aus der nachfolgenden Beschreibung einer bevorzugten Ausführungsform in Verbindung mit den Unteransprüchen und den Zeichnungen. Hierbei können die einzelnen Merkmale jeweils für sich allein oder zu mehreren in Kombination miteinander verwirklicht sein. In den Zeichnungen zeigen:
- Fig. 1: eine teilweise geschnittene Seitenansicht einer Ausführungsform einer erfindungsgemäßen Handbrause mit zwei angebrachten Rutschsiche- rungselementen,
- Fig. 2: eine Unteransicht des Handgriffes der Hand- brause aus Fig. 1 mit einem an der Handgriff- unterseite eingesetzten, ovalen Rutschsiche- rungselement, und
- Fig. 3: eine perspektivische Ansicht der an der Unterseite des Handgriffs eingesetzten Griff- einlage mit rutschfester Oberfläche.

Die Seitenansicht in Fig. 1 zeigt eine teilweise geschnitten dargestellte Handbrause 1 mit einem im Querschnitt ovalen Handgriff 2 und einem am vorderen Ende des Handgriffes ausgebildeten Brausekopf 3. Im Inneren der Handbrause führt ein Flüssigkeitskanal 4 vom hinteren, mit einem Schraubgewinde 5 zum Schlauchanschluß versehenen Handgriffende bis in den Bereich des Brausekopfes, an dessen unterem Ende Strahlaustrittsöffnungen 6 für den Wasseraustritt vorgesehen sind. Das langgestreckte, tonnenförmig nach außen gewölbte Gehäuse 7 des Handgriffes geht ansatzlos in das einstückig damit ausgebildete Brausekopfgehäuse 8 über, dessen unteres Ende eine im wesentlichen kreisförmige Öffnung bildet, in die eine gegenüber dem Brausekopf verdrehbare Strahlscheibe 9 eingesetzt, insbesondere eingeschnappt ist. Dies kann mittels eines auf der Seite des Handgriffes abragenden Betätigungshebels 10 vom Benutzer zur Verstellung zwischen verschiedenen Strahlarten gegenüber dem Brausekopfgehäuse verdreht werden. Die Gehäuseteile 7 und 8 von Handgriff und Brausekopf, die vorzugsweise aus mehreren Teilschalen zusammengesetzt sind, sind aus einem steifen, schlagfesten Kunststoffmaterial spritzgegossen. Bei der Ausführungsform bestehen die Gehäuseteile 7, 8 aus Acryl-Nitril-Butadien-Styrol, das sich in Spritzgußtechnik gut verarbeiten läßt und anschließend zur Bildung einer optisch ansprechenden, verschleißfesten, glatten und glänzend erscheindenden äußeren Oberfläche 11 verchromt wurde.

An der auf der Seite der Strahlaustrittsöffnungen 6 liegenden Unterseite 13 des Handgriffes 2 ist in der Gehäusewand eine in Längsrichtung des Handgriffes ausgerichtete, längsovale Aufnahmeöffnung 14 ausgespart, die in das mit Versteifungs-und/oder Wasserführungswänden versehene Innere des Handgriffs führt. Die Aufnahmeöffnung 14 erstreckt sich über ca. 40 bis 60 % der Länge des Handgriffes und über ca. 80 % der in der Unteransicht (Fig. 2) erkennbaren Breite der Unterseite und liegt in dem Bereich des Handgriffes, der bei normaler Benutzung der Handbrause von den vorderen Fingergliedern eines Benutzers mit relativ großem Druck umfaßt wird.

In die Aufnahmeöffnung 14 ist ein in Fig. 1 im Längsschnitt, in Fig. 2 in Draufsicht und in Fig. 3 perspektivisch gezeigter Griffeinsatz 15 ohne Zuhilfenahme von Werkzeugen von außen eingesetzt und durch Rastmittel im wesentlichen formschlüssig gehaltert. Der Einsatz 15 ist ein einstückig aus einem thermoplastischen Kautschukmaterial spritzgegossenes Kunststoffteil. Es hat einen ca. 2 mm dicken, quer zur Längsrichtung des Einsatzes im wesentlichen zylindrisch gekrümmten und in Längsrichtung im wesentlichen geraden, ovalen Schalenabschnitt 16, an dessen konkav gekrümmter Innenseite 17 im Bereich eines Längsendes ein zum Ende angeschrägter Haltefinger 18 und am gegenüberliegenden Ende ein kürzerer, etwa rechtwinklig zum Ende hin gekrümmter Haltefinger 19 angeformt ist. Das thermoplastische Kautschukmaterial des schiffchenförmigen Einsatzelementes 15 hat eine im wesentlichen aus EPDM/PP bestehende Zusammensetzung. Es hat eine Shore-Härte zwischen ca. 70 und 90 A, was einerseits bei der gewählten Dicke des Schalenabschnittes 16 eine Eigensteifigkeit des Einsatzes bewirkt, die diesen bei Abwesenheit äußerer Kräfte in der in Fig. 3 gezeigten entspannten weitgehend freitragenden bzw. selbsttragenden Form hält, andererseits aber eine gewisse elastische Nachgiebigkeit des Schalenabschnittes 16 bei Einwirkung äußerer Kräfte zuläßt.

Der in einem gesonderten Spritzgußprozeß unabhängig vom Gehäuse der Handbrause hergestellte Einsatz 15 wird in die Aufnahmeöffnung 14 von außen eingesetzt, indem zunächst der nach innen zum Ende hin angeschrägte vordere Randbereich 20 in den komplementär geformten vorderen Innenrandbereich 21 der Aufnahme 14 eingeschoben wird, so daß der Einsatz den zum Öffnungsinneren vorspringenden Außenbereich des Randes 21 hintergreift. Beim Einsetzen wird gleichzeitig der vordere Haltefinger 18 in eine zwischen Gehäusewänden 22, 23 des Handgriffgehäuses gebildete Ausnehmung geschoben und rastet dort ein, wobei der Einführprozeß durch die Biegsamkeit des elastischen Einsatzmaterials erleichtert wird. Anschließend wird der nach außen angeschrägte hintere Randbereich 24 des Einsatzes 15 in einen komplementär geformten, sich zur Oberfläche des Handgriffs erweiternden hinteren Randbereich 25 des Gehäuses 7 eingesetzt, bis die komplementären Flächen aufeinanderliegen. Beim Einsetzen wird der elastische Haltefinger 19 zunächst durch einen in das Innere der Aufnahmeöffnung ragenden Haltevorsprung 26 nach vorne gebogen und schnappt bei vollständig eingesetztem Einsatz 15 zurück und hintergreift den Haltevorsprung 26. Dadurch ist der Einsatz 15 verliersicher formschlüssig am Handgriffgehäuse verrastet. Der zwischen den Haltefingern 18, 19 liegende Mittelbereich 27 des Einsatzes wird durch einen an der Innenseite 17 des Einsatzes anliegenden Stützkörper 28 gegen Eindrücken abgestützt. Die beidseits des Stützkörpers 28 liegenden Bereiche zwischen den vorderen bzw. hinteren Abstützungen des Einsatzes und dem Halter sind dagegen rückseitig freigehalten und damit wegen der Elastizität des Einsatzmateriales bei entsprechendem Fingerdruck von außen um einige Zehntel Millimeter oder Millimeter elastisch nachgiebig, so daß sich die Außenkontur des Handgriffes 2 im Bereich des Einsatzes 15 begrenzt der Form einer von außen drückenden Hand anpassen kann. Wenn der als gesondertes Einsteckteil ausgebildete Stützkörper 28 aus einem elastischen Material gefertigt ist, so kann auch im Mittelbereich die Oberfläche 30 des Einsatzes bei äußerem Druck elastisch nachgeben.

Bei eingesetztem Griffeinsatz 15 (Fig. 1 und 2) bildet die den Haltefingern 18, 19 gegenüberliegende äußere Oberfläche 30 des Einsatzes einen bündig bzw. ansatzlos in die benachbarten Oberflächenbereiche des Gehäuses übergehenden Oberflächenbezirk, der die äußere Gestalt des Handgriffes fortführt, sich aber optisch und bzgl. seines taktilen Verhaltens sowie insbesondere bzgl. seiner Griffigkeit deutlich von der ansonsten glatten, glänzenden Oberfläche 11 des Handgriffes unterscheidet. Der ca. 20 bis 30 cm² große, ovale Oberflächenbezirk 30 vermittelt aufgrund des gummiartigen Materials des Einsatzes und einer im Vergleich zu den glatten Umgebungsoberflächen sich rauh anfühlenden Oberfläche mit einer mittleren Rauhtiefe von ca. 10 µm ein angenehm griffiges Gefühl, ohne im unangenehmen Sinne rauh zu wirken. Der Oberflächenbezirk 30 vermittelt ein angenehmes Griffgefühl, das dem einer etwas speckigen Papieroberfläche nicht unähnlich ist. Die rutschhemmende Wirkung des nach Art einer Reibungsbremse wirkenden Oberflächenbezirkes 30 bleibt auch bei nassen und ggf. seifigen Händen weitgehend vorhanden, so daß ein mit einem derartigen Einsatz versehener Handgriff während des Duschens sicher geführt werden kann. Die rutschhemmende Wirkung wird durch kleinflächige, flache Griffmulden 31 unterstützt, die in einer optisch ansprechenden Verteilung mit angenähert sechszähliger Symmetrie über den Oberflächenbezirk 30 verteilt sind. Die kugelsegmentförmigen Vertiefungen 31 mit einer Tiefe von wenigen Zehntel Millimetern und Durchmessern von 1 bis 2 mm können nach Art von Reifenprofilen bei nassem Handgriff die Flüssigkeitsverdrängung durch die haltende Hand unterstützen und auf diese Weise die Haftung an den Fingern im Bereich des Oberflächenbezirkes 30 unterstützen. Im Gegensatz zu ebenfalls möglichen, nach außen vorstehenden Noppen oder Rippen verursachen die quasi punktförmigen Vertiefungen auch bei längerem, festem Festhalten des Handgriffes keine unangenehmen Druckstellen.

Durch die regelmäßige Verteilung der Vertiefungen ist gleichzeitig eine in Fig. 2 gut zu erkennende Musterung des griffgünstigen Bremsabschnittes 30 geschaffen, durch die die Optik des Handgriffes aufgelockert werden kann. Die Ästhetik der Handbrause kann weiterhin dadurch gefördert werden, daß der Oberflächenbezirk 30 eine sich von der umgebenden Oberfläche 11 unterscheidende Farbgebung hat, was dank der Einfärbbarkeit des verwendeten thermoplastischen Kautschuks ohne Aufwand möglich ist. So ist es insbesondere möglich, einer Handbrause einen Satz bzgl. ihrer Einbaumaße identischer Rutschsicherungselemente 15 zuzuordnen, die bei Bedarf zur optischen Anpassung an die Umgebung am Gehäuse der Handbrause mühelos befestigt werden können. Griffeinlagen der gezeigten oder einer ähnlichen Art können alternativ oder zusätzlich auch an dem der Unterseite 13 gegenüberliegenden Griffrücken oder an einer oder beiden Seiten des Handgriffes angebracht sein. Auch diese Einlagen können leicht oder auch stärker profiliert sein.

Die Handbrause 1 hat zusätzlich zu dem durch die haptische Griffeinlage 15 gebildeten Oberflächenbezirk 30 an weiteren Stellen rutschfeste Griffoberflächen. Der gegenüber dem Brausekopf verdrehbare, mit der Strahlscheibe 9 gekoppelte und zu deren Verdrehung gegenüber einem Kern des Brausekopfes vorgesehene Betätigungshebel 10 hat einen radial zur Brausekopföffnung in genereller Richtung des Handgriffs 2 vorspringenden Hebelkern 35 mit einer nach unten vorspringenden Nase 36. Auf den Hebelkern 35 ist ein zuckerhutförmiger Aufsatz 37 aufgesteckt, an dessen äußerer Oberfläche 38 ein Benutzer zur Verstellung des Strahlbildes beispielsweise mit dem Daumen angreift. Auch bei dem stark konvex gekrümmten Oberflächenbezirk 38 kommt es zur sicheren Handhabung der Brause darauf an, daß ein Benutzer bei der Strahlverstellung nicht abrutscht. Der Aufsatz 37 ist, genau wie der Einsatz 15, als einstückiges, vorgeformtes Spritzgußteil aus thermoplastischem Kautschuk ausgebildet und hat in seinem Inneren eine der äußeren Form des Hebelkerns 35 angepaßte Aufnahmeöffnung, die von der flachen, dem Brausekopf zugewandten Seite des Aufsatzes durch eine Öffnung zugänglich ist. Zur Befestigung des hütchenförmigen Aufsatzes wird dieser unter Anwendung von Druck auf den Hebelkern 35 aufgeschoben und verrastet im vollends aufgeschobenen Zustand im Bereich der Nase 36 mit dem Hebelkern. Aufgrund der Gummielastizität des Aufsatzmateriales ist das Aufschieben unter Verformung des Aufsatzes ohne Zerstörung desselben möglich. Genauso kann ein derartiger Aufsatz, falls gewünscht, ohne Zuhilfenahme von Werkzeugen wieder vom Hebelkern 35 abgezogen und durch einen andersartigen, beispielsweise andersfarbigen und/oder anders oberflächlich profilierten Aufsatz ersetzt werden.

Die Erfindung schlägt also insbesondere eine Handbrause vor, die in Teilbereichen der Oberfläche mindestens des Handgriffs rutschfeste, griffsichere, flächig ausgedehnte Oberflächenbezirke hat. Diese können insbesondere durch Einsätze oder Aufsätze aus Materialien mit gummiartigen Oberflächen bestehen, wobei die Oberflächen ggf. auch strukturiert bzw. profiliert sein können. Derartige Oberflächenbezirke können bzgl. ihrer Form, Farbgebung und/oder Musterung so gestaltet sein, daß sie die Optik der Handbrause auflockern und aufwerten und insbesondere für bessere Griffeigenschaften sorgen. Handbrausen, deren Haptik erfindungsgemäß verbessert ist, ermöglichen eine sichere Führung auch mit nassen oder seifigen Händen.

## Patentansprüche

1. Handbrause mit einem Handgriff (2) und einem daran angebrachten Brausekopf (3), wobei an mindestens einer Stelle der äußeren Oberfläche des Handgriffs ein flächig ausgedehnter Oberflächenbezirk (30) aus einem rutschfesten Material vorgesehen ist, wobei der mindestens eine Oberflächenbezirk(30) an einem vorgefertigten Rutschsicherungselement (15) ausgebildet ist, das an der Handbrause befestigt ist, **dadurch gekennzeichnet, daß** es als ein in eine Aufnahmeöffnung (14) der Handbrause einsetzbarer Einsatz (15) ausgebildet ist, wobei der mindestens eine Oberflächenbezirk (30) größer als 5 cm² ist, wobei der Oberflächenbezirk (30) von außen an der Handgriffunterseite (13) befestigt ist, wobei das Rutschsicherungselement (15) mit der Handbrause (2) verrastbar und/oder an der Handbrause festklemmbar ist und wobei das Rutschsicherungselement (15) ein einstückiges Kunststoffteil ist und aus einem thermoplastischen Kautschukmaterial besteht, wobei der Oberflächenbezirk (30) elastisch nachgiebig ist.

2. Handbrause nach Anspruch 1, **dadurch gekennzeichnet, daß** das Rutschsicherungselement (15) werkzeuglos an der Handbrause (2) befestigbar ist.

3. Handbrause nach Anspruch 2, **dadurch gekennzeichnet, daß** das Rutschsicherungselement (15) werkzeuglos von der Handbrause lösbar ist.

4. Handbrause nach einem der vorhergehenden Ansprüche, **dadurch gekennzeichnet, daß** die Flächenausdehnungdes mindestens einen Oberflächenbezirkes(30) zwischen 5 cm² und 30 cm² liegt.

5. Handbrause nach einem der vorhergehenden Ansprüche, **dadurch gekennzeichnet, daß** der mindestens eine Oberflächenbezirk (30) bündig mit der umgebenden Oberfläche (10) der Handbrause ist.

6. Handbrause nach einem der vorhergehenden Ansprüche, **dadurch gekennzeichnet, daß** der Oberflächenbezirk (30) eine Färbung und/oder eine Musterung hat, die sich von der Färbung und/oder Musterung der umgebenden Oberfläche (11) der Handbrause unterscheidet.

7. Handbrause nach einem der vorhergehenden Ansprüche, **dadurch gekennzeichnet, daß** der mindestens eine Oberflächenbezirk (30) eine Oberflächenrauhigkeit hat, die größer ist die Oberflächenrauhigkeit der umgebenden Oberfläche (11) des Handgriffs und/oder daß der Oberflächenbezirk (30) rutschhemmend profiliert ist.

8. Handbrause nach Anspruch 7, **dadurch gekennzeichnet, daß** der Oberflächenbezirk eine Verteilung kleinflächiger Griffmulden (31) aufweist.

9. Handbrause nach einem der vorhergehenden Ansprüche, **dadurch gekennzeichnet, daß** der Handbrause ein Satz von mindestens zwei bzgl. ihrer Einbaumasse identischen und hinsichtlich Farbgebung und/oder Musterung und/oder Profilierung und/oder Material des Oberflächenbezirkes unterschiedlichen, alternativ verwendbaren Rutschsicherungselementen zugeordnet sind.

## Claims

1. Hand shower having a handle (2) and a shower head (3) attached thereto, where an extended flat surface region (30) made of a non-slip material is provided on at least one point of the outer surface of the handle, where the at least one surface region (30) is formed on a prefabricated slip prevention element (15) fastened to the hand shower, **characterized in that** said element is designed as an insert (15) insertable into a receptacle opening (14) of the hand shower, where the at least one surface region (30) is larger than 5 cm², where the surface region (30) is fastened from the outside to the underside (13) of the handle, where the slip prevention element (15) can be snapped into the hand shower (2) and/or clamped to the hand shower, and where the slip prevention element (15) is a one-piece plastic component and consists of a thermoplastic rubber material, the surface region (30) being elastically yielding.

2. Hand shower according to Claim 1, **characterized in that** the slip prevention element (15) can be fastened to the hand shower (2) without tools.

3. Hand shower according to Claim 2, **characterized in that** the slip prevention element (15) can be detached from the hand shower without tools.

4. Hand shower according to one of the preceding claims, **characterized in that** the surface extent of the at least one surface region (30) is between 5 cm² and 30 cm².

5. Hand shower according to one of the preceding claims, **characterized in that** the at least one surface region (30) is flush with the surrounding surface (10) of the hand shower.

6. Hand shower according to one of the preceding claims, **characterized in that** the surface region (30) has a coloration and/or pattern differing from the coloration and/or pattern of the surrounding surface (11) of the hand shower.

7. Hand shower according to one of the preceding claims, **characterized in that** the at least one surface region (30) has a surface roughness greater than the surface roughness of the surrounding surface (11) of the handle and/or **in that** the surface region (30) has a slip-inhibiting profile.

8. Hand shower according to Claim 7, **characterized in that** the surface region has a spread-out pattern of small-area recessed grips (31).

9. Hand shower according to one of the preceding claims, **characterized in that** the hand shower is assigned a set of at least two alternatively usable slip prevention elements identical in their installation dimensions and differing in their coloration and/or pattern and/or profile and/or material of the surface region.

## Revendications

1. Pomme de douche avec une poignée (2) et une tête de douche (3) fixée sur celle-ci, sachant que sur au moins une partie de la face extérieure de la poignée est prévue une section de surface aplatie (30) en matériau antidérapant, que cette au moins une section de surface (30) est formée sur un élément antidérapant (15) préfabriqué qui est fixé à la pomme de douche, **caractérisé en ce qu'**il est conçu en tant qu'insert (15) insérable dans un évidement de logement (14) de la pomme de douche, sachant que cette au moins une section de surface (30) a une superficie supérieure à 5 cm², que cette section de surface (30) est fixée de l'extérieur à la face inférieure (13) de la poignée, que l'élément antidérapant (15) peut être encliqueté avec la pomme de douche (2) et/ou coincé sur la pomme de douche, et que l'élément antidérapant (15) est une pièce monobloc en matière synthétique, et est constitué d'un matériau caoutchouteux thermoplastique, la section de surface (30) étant souple par élasticité.

2. Pomme de douche selon la revendication 1, **caractérisée en ce que** l'élément antidérapant (15) peut être fixé sans outil à la pomme de douche (2).

3. Pomme de douche selon la revendication 2, **caractérisée en ce que** l'élément antidérapant (15) peut être retiré sans outil de la pomme de douche.

4. Pomme de douche selon l'une des revendications précédentes, **caractérisée en ce que** la superficie de l'au moins une section de surface (30) est comprise entre 5 cm² et 30 cm².

5. Pomme de douche selon l'une des revendications précédentes, **caractérisée en ce que** l'au moins une section de surface (30) affleure la surface environnante (10) de la pomme de douche.

6. Pomme de douche selon l'une des revendications précédentes, **caractérisée en ce que** la section de surface (30) a une coloration et/ou une structure qui diffère(nt) de la coloration et/ou de la structure de la surface environnante (11) de la pomme de douche.

7. Pomme de douche selon l'une des revendications précédentes, **caractérisée en ce que** l'au moins une section de surface (30) a une rugosité superficielle supérieure à la rugosité superficielle de la surface environnante (11) de la poignée et/ou que la section de surface (30) est profilée de manière antidérapante.

8. Pomme de douche selon la revendication 7, **caractérisée en ce que** la section de surface présente une distribution d'évidements de préhension (31) de faible surface.

9. Pomme de douche selon l'une des revendications précédentes, **caractérisée en ce qu'**à la pomme de douche est associé un jeu d'au moins deux éléments antidérapants utilisables en alternative, identiques en ce qui concerne leurs dimensions de montage et différents en ce qui concerne la coloration et/ou la structure et/ou le profilage et/ou le matériau de la section de surface.
